# FASCICULE DE BREVET EUROPEEN

(11) **EP 3 999 732 B1**
(45) Date de publication et mention de la délivrance du brevet: **30.08.2023**
(21) Numéro de dépôt: 20739730.8
(22) Date de dépôt: 17.07.2020
(51) Int. Cl.: F02M 35/10, F02M 35/104

(54) **RÉPARTITEUR D'ADMISSION EN MATIÈRE PLASTIQUE AVEC UN CHEMISAGE INTÉRIEUR AU MOINS PARTIEL**
ANSAUGVERTEILER AUS KUNSTSTOFF MIT ZUMINDEST TEILWEISER INNENAUSKLEIDUNG
INTAKE DISTRIBUTOR MADE FROM PLASTIC MATERIAL WITH AN AT LEAST PARTIAL INNER LINING

(30) Priorité: 19.07.2019 FR 1908201
(43) Date de publication de la demande: 25.05.2022
(73) Titulaire: Sogefi Air & Cooling, 78286 Guyancourt (FR)
(72) Inventeur: ANCEL, Benoît, 68420 EGUISHEIM (FR); BORR, Julien, 68420 EGUISHEIM (FR); DONETTI, Jimmy, 88230 BAN-SUR-MEURTHE-CLEFCY (FR)
(74) Mandataire: Cabinet Nuss
(86) Numéro de dépôt international: PCT/EP2020/070363
(87) Numéro de publication internationale: WO 2021/013755

(56) Documents cités:
- CN-A- 109 139 312
- DE-A1-102006 010 601
- FR-A1- 2 931 900
- US-A1- 2014 311 143

## Description

La présente invention concerne le domaine des équipements techniques des véhicules automobiles, plus particulièrement les composants sous capot liés à l'admission d'air, et a pour objet un répartiteur ou collecteur d'admission en matière plastique pour un tel véhicule, notamment équipé d'un circuit EGR, avec un chemisage intérieur au moins partiel thermorésistant, préférentiellement métallique.

Actuellement, dans les véhicules à moteur à combustion interne, les gaz d'échappement sont généralement réintroduits au niveau de l'admission d'air moteur afin de réduire les impacts en termes de pollution. Avant d'être réinjectés (recirculation des gaz d'échappement : « Exhaust Gas Recirculation », EGR en langue anglaise), ils sont réintroduits dans le répartiteur d'admission d'air où ils sont mélangés avec de l'air « neuf » (air frais aspiré) avant d'entrer dans la chambre de combustion du moteur.

La température des gaz EGR peut localement monter jusqu'à 400° et avec la présence de suies et de goudrons dans le répartiteur, peut entrainer localement une fusion des parois du répartiteur, lorsque celui-ci est en plastique.

Ce problème est connu dans le domaine automobile et pour le pallier, il a déjà été proposé de remplacer les répartiteurs en plastique par des répartiteurs en fonte d'aluminium. Cette solution n'est pas satisfaisante notamment en termes de coût de production et d'impact de poids sur le véhicule.

Une autre solution connue pour pallier ce problème est de revêtir la paroi intérieure du répartiteur en matière plastique d'une couche d'aluminium laquelle présente une bonne résistance thermique et une bonne conductivité thermique pour répartir la chaleur sur toute la surface du revêtement.

Des solutions de ce type sont connues notamment du document FR 2 927 127 au nom de PSA. Ce document divulgue l'ajout d'un revêtement en matériau métallique sur la surface interne du répartiteur en plastique. Un seul mode de réalisation est exemplifié dans ce document. Le revêtement métallique est ainsi un revêtement adhérent formé par dépôt d'un alliage métallique (Fe/Ni), avantageusement appliqué par électrodéposition. Cette solution n'est cependant pas satisfaisante ni en termes de coûts, ni en termes d'assemblage.

Une autre solution a été proposée dans le document FR 2 931 900. Dans ce document, le revêtement métallique interne est une feuille métallique fixée par des plots monoblocs avec le répartiteur en plastique. Avantageusement la fixation est effectuée par bouterollage. Cette solution n'est pas non plus satisfaisante car les points de fixation représentent des zones peu résistantes aux températures élevées, pouvant engendrer un décollement du revêtement interne.

Le document CN 109 139 312 A divulgue également une solution très similaire avec une feuille métallique épousant sensiblement la forme de la paroi interne de la coquille. U

Le but de l'invention est de proposer un répartiteur avec un mode de fixation amélioré d'un revêtement métallique protecteur interne, qui est compatible avec les contraintes de coûts et d'assemblage liés aux produits de grande série et qui présente aussi une meilleure résistance thermique (notamment suppression des plots de fixation de la solution comme précitée), ainsi qu'une meilleure résistance mécanique.

A cet effet, l'invention a pour objet un répartiteur d'admission en matériau thermoplastique constitué par au moins deux parties d'un seul tenant chacune et en forme de coques ou de coquilles, ces coquilles étant assemblées rigidement entre elles au niveau de bords périphériques circonférentiels respectifs et constituant ensemble un corps de répartiteur délimitant un volume creux intérieur, au moins une desdites coques ou coquilles comportant une feuille ou tôle rapportée en un matériau métallique, recouvrant au moins partiellement la face interne de la paroi de la ou de chaque coquille concernée et préformée pour sensiblement épouser au moins localement la forme de la paroi de cette coquille à la manière d'une peau, ladite ou chaque feuille métallique étant solidarisée mécaniquement et rigidement avec la coquille concernée, répartiteur caractérisé en ce que la ou chaque coquille comporte des sites d'ancrage pour des moyens de fixation rapportés, destinés à solidariser directement la ou chaque feuille métallique avec cette coquille et consistant chacun en une vis, U
ces sites d'ancrage étant localisés dans des formations de matière thermoplastique réalisées d'un seul tenant avec la paroi de ladite coquille, situées au niveau du bord circonférentiel et s'étendant vers l'extérieur depuis ladite paroi, à l'opposé de sa face interne participant à la délimitation du volume interieur,
et la ou chaque feuille métallique préformée comportant des pattes latérales qui s'étendent vers l'extérieur et sont arrangées et configurées pour un positionnement coïncidant avec les formations de la coquille la recevant, chaque patte présentant un oeillet pour le passage d'un moyen de fixation, lequel est coïncidant avec le site d'ancrage sous forme de trou borgne de la formation correspondante.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1A] est une vue en perspective d'un répartiteur selon un mode de réalisation de l'invention ;
[Fig. 1B] est une vue éclatée du répartiteur représenté figure 1A ;
[Fig. 2A] et
[Fig. 2B] sont des vues en perspective des deux parties constitutives du répartiteur de la figure 1, avant leur assemblage ;
[Fig. 3] est une vue en coupe du répartiteur de la figure 1 selon un plan passant par des sites d'ancrage et des moyens de fixation superposés de ses deux parties constitutives ;
[Fig. 4A] et
[Fig. 4B] sont des vues en coupe des figures 2A et 2B respectivement, selon le même plan de coupe que celui de la figure 3 ;
[Fig. 5] est une vue à une échelle différente du détail A de la figure 2B ;
[Fig. 6] est une vue à une échelle différente du détail B de la figure 2A ;
[Fig. 7] est une vue à une échelle différente du détail C de la figure 2B ;
[Fig. 8A] et
[Fig. 8B] sont des vues en perspective des deux feuilles métalliques découpées et formées, constituant les deux parties de coques composant ensemble (et avec chevauchement partiel) la peau ou l'écran rapporté(e) intérieur(e) de la partie de répartiteur représentée figure 2A, et,
[Fig. 9A] et
[Fig. 9B] sont des vues en perspective des deux feuilles métalliques découpées et formées constituant les deux parties de coques composant ensemble (et avec chevauchement partiel) la peau ou écran rapporté(e) intérieur(e) de la partie de répartiteur représentée figure 2B.

Les figures 1 à 4 montrent, pour certaines en partie seulement, un répartiteur ou collecteur d'admission 1 en matériau thermoplastique constitué par au moins deux parties d'un seul tenant chacune et en forme de coques ou de coquilles 2, 2', ces coquilles 2, 2' étant assemblées rigidement entre elles au niveau de bords périphériques circonférentiels 3, 3' respectifs et constituant ensemble un corps 1' de répartiteur délimitant un volume creux intérieur 1", au moins une desdites coques ou coquilles 2, 2' comportant une feuille ou tôle 4, 4' rapportée en un matériau métallique, recouvrant au moins partiellement la face interne 5' de la paroi 5 de la ou de chaque coquille 2, 2' concernée et préformée pour sensiblement épouser au moins localement la forme de la paroi 5 de cette coquille à la manière d'une peau, ladite ou chaque feuille métallique 4, 4' étant solidarisée mécaniquement et rigidement avec la coquille 2, 2' concernée.

Conformément à l'invention, la ou chaque coquille 2, 2' comporte des sites d'ancrage 6 pour des moyens de fixation 7 rapportés, destinés à solidariser directement la ou chaque feuille métallique 4, 4' avec cette coquille 2, 2', ces sites d'ancrage 6 étant localisés dans des formations 8 de matière thermoplastique réalisées d'un seul tenant avec la paroi 5 de ladite coquille 2, 2', situées au niveau du bord circonférentiel 3, 3' et s'étendant vers l'extérieur depuis ladite paroi 5, à l'opposé de sa face interne 5' participant à la délimitation du volume intérieur 1".

Ainsi, l'invention propose de réaliser la solidarisation de la peau métallique rapportée 4, 4' avec le corps 1' du répartiteur en dehors du volume 1" intérieur de réception du mélange gazeux, à savoir dans des zones retranchées à l'écart de ce volume, au niveau de formations additionnelles 8 périphériques spécifiquement prévues à cet effet et formées avec le corps 1'. Les moyens de fixation 7 ne sont par conséquent, au moins en majeure partie, pas exposés directement aux effets thermiques du flux gazeux chaud circulant dans le répartiteur 1.

De plus, comme le montrent les figures 3 et 4 notamment, ces formations 8 se présentent sous forme de surépaisseurs de matière externes additionnelles par rapport à l'épaisseur de matière courante de la paroi 5. Ils fournissent ainsi des endroits de localisation de sites d'ancrage 6 qui n'interfèrent pas avec la continuité de la paroi 5 du corps 1' (ils ne sont pas intégrés dans l'épaisseur de la dite paroi) et qui permettent de conserver à ces endroits également, au moins la même épaisseur de paroi 5 ( « e ») que pour le reste du corps 1' ou de la coquille ou coque 2, 2' concernée (entre la face interne 5' et lesdits sites 6). Avantageusement, une épaisseur de paroi (notée « E » sur les figures 4A et 4B) localement supérieure à l'épaisseur courante est fournie par ces formations 8, par exemple au moins double par rapport à ladite épaisseur courante (notée « e » sur la figure 4B).

En outre, lorsque les moyens de solidarisation 7, et donc les sites 6, ont des formes allongées, les axes longitudinaux desdits sites 6 ont une disposition et une extension tangentielle par rapport aux portions de paroi 5 locales concernées, donc non sécante par rapport au plan local de ladite paroi 5.

Ces formations 8 peuvent bien entendu, au moins pour certaines être intégrées, dans des structures ou parties du corps 1' remplissant d'autres fonctions telles que des sites de fixation du répartiteur 1 à d'autres composants ou des nervures de renforcement structurel (cf figures 3 et 4A).

Selon l'invention, sensiblement optimisée en termes de fabrication notamment, et ressortant plus particulièrement des figures 2 à 4, chaque moyen de fixation 7 consiste en une vis, préférentiellement une vis auto-formeuse ou auto-foreuse, et chaque site d'ancrage 6 consiste en un trou borgne , de manière préférentielle puits ménagé dans une formation de matière 8 du type surépaisseur ou excroissance localisée de la paroi 5 de la coquille 2, 2' concernée, sensiblement de niveau avec le bord circonférentiel 3, 3' correspondant et s'étendant latéralement vers l'extérieur depuis ce dernier.

Selon l'invention, la ou chaque feuille 4, 4' est fixée directement à la coquille 2, 2' correspondante et cela sans mise en oeuvre de pièce de liaison intermédiaire supplémentaire (à l'exception d'un moyen de fixation 7).

Selon l'invention, comme le montrent également les figures précitées ainsi que les figures 8 et 9, il est prévu que la ou chaque feuille métallique préformée 4, 4' comporte des pattes 9 latérales, avantageusement d'un seul tenant avec ladite feuille, s'étendant vers l'extérieur et arrangées et configurées pour un positionnement coïncidant avec les formations 8 de la coquille 2, 2' la recevant, chaque patte 9 présentant un oeillet 9' pour le passage d'un moyen de fixation 7, lequel est coïncidant avec le site d'ancrage sous forme de trou borgne 6 de la formation 8 correspondante.

Bien que de fabrication simple, la constitution précitée des feuilles métalliques 4, 4' formant la peau de protection thermique intérieure, permet de limiter la transmission de chaleur vers les moyens de fixation 7 et les sites d'ancrage 6 associés (pattes 9 allongées et de faible largeur).

En accord avec une réalisation pratique avantageuse ressortant des figures 3 et 4 également, les moyens de fixation 7 consistent en des vis à tête plate dont l'exposition au milieu intérieur est extrêmement limitée (uniquement leur surface apparente au niveau des oeillets 9' est exposée).

Afin de garantir l'étanchéité à l'air du répartiteur 1 au niveau du plan d'assemblage des deux coquilles 2 et 2' (ou au niveau des différents plans d'assemblage lorsqu'il y a plus de deux coquilles), plus particulièrement lorsqu'elles sont assemblées au niveau de leurs bords coïncidents en regard 3, 3' par soudure par vibrations ou par laser, l'invention prévoit préférentiellement que le bord circonférentiel 3, 3' de chaque coquille 2, 2' comporte un cordon de soudure continu 10 qui, au niveau des formations 8 logeant les sites d'ancrage 6, s'étend autour desdits sites 6 en les contournant extérieurement et en formant des portions de cordon 10' enveloppantes.

De ce fait, malgré la projection des pattes 9 vers l'extérieur du volume intérieur 1" et la situation des moyens de fixation 7 et de leurs logements 6 en dehors de ce dernier, le décalage local vers l'extérieur du cordon 10 préserve l'étanchéité globale du répartiteur 1 (et notamment au niveau du plan d'assemblage).

En vue d'assurer un bon calage de la peau intérieure métallique dans les coquilles 2, 2', de permettre une certaine dilatation thermique de cette peau et de limiter la transmission de chaleur entre la peau et la paroi 5 des coquilles 2, 2', la ou chaque feuille métallique préformée 4, 4' peut comporter des reliefs (non représentés), par exemple des déformations locales de ladite feuille, proéminents sur la face de la feuille concernée venant en contact avec la face interne 5' de la paroi 5 de la coquille 2, 2' concernée, ces reliefs constituant des points d'appui, ladite face interne 5' de la paroi 5 de la coquille 2, 2' comportant le cas échéant des contre-reliefs (non représentés) venus de matière, un espace interstitiel discontinu 11 étant ainsi constitué entre la peau métallique 4, 4' et la coquille 2, 2' correspondante.

Afin de rigidifier de manière additionnelle la structure du répartiteur 1, ce dernier peut comprendre, au moins au niveau de l'une des coquilles 2, 2', au moins un élément d'entretoisement 12 s'étendant entre deux formations 8 localisées sur des portions de bords 3, 3' opposées en les reliant entre elles et solidarisé au niveau de ces dernières par les moyens de fixation 7 de la feuille métallique préformée rapportée 4, 4', ledit élément d'entretoisement 12 étant éventuellement pré-solidarisé avec la feuille métallique préformée 4, 4' concernée (cf. figures 3, 4B, 5 et 9). Cet ou chaque élément d'entretoisement 12 se présente avantageusement sous le forme d'une tige ou bande métallique présentant une surface apparente limitée exposée au fluide gazeux circulant à l'intérieur du corps 1'.

En fonction de la constitution du répartiteur 1 et de la nature, forme et fonction de ses parties constitutives, l'une au moins des coquilles 2, 2' (et éventuellement les deux) peut comprendre une ou des ouvertures 13 dans sa paroi 5, le cas échéant prolongées par des embouts, tels que des tubulures, la ou chaque feuille métallique préformée rapportée 4, 4' dans cette coquille 2, 2' comportant des ouvertures 14 coïncidentes avec celles de ladite paroi 5, avantageusement avec des déformations locales de ladite feuille 4, 4' s'insérant partiellement dans lesdites ouvertures 13 de la paroi 5 de ladite coquille 2, 2 (les bords des ouvertures 14 peuvent être incurvés à l'instar des bords des ouvertures 13 correspondantes). Les déformations locales de la feuille 4, 4' peuvent ainsi constituer des chemisages de protection thermique des ouvertures 13 de la paroi 5 et de la surface intérieure des amorces au moins des embouts qui les prolongent vers l'extérieur.

En fonction du flux gazeux dans le répartiteur 1 et de l'exposition de ses parties constitutives aux effets thermiques de ce dernier, seule une des coquilles 2, 2' peut comporter une peau métallique de revêtement intérieur.

Préférentiellement toutefois, chaque coquille 2, 2' comporte au moins une feuille métallique 4, 4' préformée rapportée, préférentiellement au moins deux feuilles 4 et 4' se chevauchant mutuellement en partie (figures 2A et 2B). Cette dernière variante autorise une meilleure compensation des tolérances de fabrication et des dilatations thermiques, et facilite la fabrication et le montage.

Conformément à une variante constructive très favorable représentée sur les figures annexées, le répartiteur 1 comprend deux coquilles 2 et 2' dont chacune comporte au moins une feuille métallique préformée rapportée 4, 4', ces feuilles métalliques préformées 4, 4' en forme de coques, ou de parties de coques 15', 15", constituant ensemble un corps creux 15 qui délimite sensiblement le volume du plénum et qui est monté dans le corps creux 1' du répartiteur 1 en le chemisant intérieurement.

Avantageusement, et comme cela ressort en particulier de la figure 1B, chaque feuille préformée 4, 4' constitue une partie d'une coque 15' ou 15", l'assemblage de ces deux coques 15' et 15" aboutissant au corps creux 15 de chemisage intérieur du corps creux 1' du répartiteur 1.

Cette construction offre une protection thermique optimale de la paroi 5 du répartiteur 1.

Lorsque les deux coquilles 2 et 2' comprennent chacune au moins une coque métallique 4, 4' comme mentionné précédemment, les formations de matière 8 comprenant les sites d'ancrage 6 des deux coquilles 2 et 2' formant le corps du répartiteur 1 sont coïncidentes entre elles, et les portions de cordon de soudure enveloppantes 10' au niveau des formations 8 des deux coquilles 2 et 2' délimitent par coopération mutuelle deux à deux des cavités de logement 16 pour les parties apparentes des moyens de fixation 7, par exemple des têtes de vis.

Ces cavités 16 constituent des niches latérales périphériques en retrait par rapport au volume interne du corps creux 1' et dans lesquelles s'étendent aussi les pattes 9. Ces cavités 16 de forme plate n'ont qu'une communication fluidique limitée avec le volume interne du corps creux 1', à travers un passage étranglé recevant de plus les pattes 9 des deux coques 15 et 15'et le cas échéant une extrémité d'entretoise 12 (cf figures 3 et 4 et voir ci-après).

Comme le montre la figure 3, les épaisseurs des portions de cordon 10' sont déterminées de telle manière que les têtes des vis 7 ne se touchent pas après assemblage, mais également de telle manière que l'ouverture des cavités de logement 16 déportées présente une section réduite, limitant la propagation des gaz chauds dans ces cavités. Ces logements 16 sont le cas échéant dimensionnés pour recevoir également les entretoises 12 (par exemple espacement de 1 mm à 3 mm entre les têtes de vis 7 en regard).

Préférentiellement, chaque feuille métallique préformée rapportée 4, 4' consiste en une feuille métallique emboutie, présentant des pattes latérales de solidarisation 9 d'un seul tenant et, le cas échéant, des ajours 14 découpés, ladite feuille 4, 4' consistant en de l'aluminium ou de l'acier inoxydable.

A titre d'exemple, chaque peau ou coque d'une coquille 2, 2' peut consister en une seule feuille métallique en acier inoxydable de type 1,4509 ou 1,4301, par exemple d'épaisseur entre 0,8 mm et 1,0 mm.

En variante, chaque coque ou peau peut consister en deux feuilles d'aluminium ou d'acier inoxydable se chevauchant partiellement et localement pour assurer un recouvrement ininterrompu en cas de dilatation thermique.

Les coquilles 2, 2' quant à elles sont réalisées en matériau thermoplastique, le cas échéant renforcé par des fibres. Elles peuvent avantageusement présenter des ailes ou nervures de rigidification extérieures.

L'invention concerne également un véhicule automobile à moteur à combustion interne, caractérisé en ce qu'il comprend au moins un répartiteur d'admission 1 tel que mentionné précédemment.

## Revendications

1. Répartiteur d'admission (1) en matériau thermoplastique constitué par au moins deux parties d'un seul tenant chacune et en forme de coquilles (2, 2'), ces coquilles (2, 2') étant assemblées rigidement entre elles au niveau de bords périphériques circonférentiels (3, 3') respectifs et constituant ensemble un corps (1') de répartiteur délimitant un volume creux intérieur (1"), au moins une desdites coques ou coquilles (2, 2') comportant une feuille (4, 4') rapportée en un matériau métallique, recouvrant au moins partiellement la face interne (5') de la paroi (5) de la ou de chaque coquille (2, 2') concernée et préformée pour sensiblement épouser au moins localement la forme de la paroi (5) de cette coquille à la manière d'une peau, ladite ou chaque feuille métallique (4, 4') étant solidarisée mécaniquement et rigidement avec la coquille (2, 2') concernée et formant une protection thermique intérieure de la paroi (5),
répartiteur (1) **caractérisé en ce que** la ou chaque coquille (2, 2') comporte des sites d'ancrage (6) pour des moyens de fixation (7) rapportés, destinés à solidariser directement la ou chaque feuille métallique (4, 4') avec cette coquille (2, 2'), et consistant chacun en une vis,
**en ce que** les sites d'ancrage (6) sont localisés dans des formations (8) de matière thermoplastique réalisées d'un seul tenant avec la paroi (5) de ladite coquille (2, 2'), situées au niveau du bord circonférentiel (3, 3') et s'étendant vers l'extérieur depuis ladite paroi (5), à l'opposé de sa face interne (5') participant à la délimitation du volume intérieur (1"), et
**en ce que** la ou chaque feuille métallique préformée (4, 4') comporte des pattes (9) latérales qui s'étendent vers l'extérieur et sont arrangées et configurées pour un positionnement coïncidant avec les formations (8) de la coquille (2, 2') la recevant, chaque patte (9) présentant un oeillet (9') pour le passage du moyen de fixation (7) correspondant, lequel est coïncidant avec le site d'ancrage sous forme de trou borgne (6) de la formation (8) correspondante.

2. Répartiteur selon la revendication 1, **caractérisé en ce que** chaque moyen de fixation (7) consiste en une vis auto-formeuse ou auto-foreuse, et **en ce que** chaque site d'ancrage (6) consiste en un trou borgne ménagé dans une formation de matière (8) du type surépaisseur ou excroissance localisée de la paroi (5) de la coquille (2, 2') concernée, sensiblement de niveau avec le bord circonférentiel (3, 3') correspondant et s'étendant latéralement vers l'extérieur depuis ce dernier.

3. Répartiteur selon la revendication 1 ou 2, **caractérisé en ce que** la ou chaque feuille métallique préformée (4, 4') comporte les pattes (9) latérales d'un seul tenant avec ladite feuille.

4. Répartiteur selon l'une quelconque des revendications 1 à 3, **caractérisé en ce que** le bord circonférentiel (3, 3') de chaque coquille (2, 2') comporte un cordon de soudure continu (10) qui, au niveau des formations (8) logeant les sites d'ancrage (6), s'étend autour desdits sites (6) en les contournant extérieurement et en formant des portions de cordon (10') enveloppantes.

5. Répartiteur selon l'une quelconque des revendications 1 à 4, **caractérisé en ce que** la ou chaque feuille métallique préformée (4, 4') comporte des reliefs, par exemple des déformations locales de ladite feuille, proéminents sur la face de la feuille venant en contact avec la face interne (5') de la paroi (5) de la coquille (2, 2') concernée, ces reliefs constituant des points d'appui, ladite face interne (5') de la paroi (5) de la coquille (2, 2') comportant le cas échéant des contre-reliefs venus de matière, un espace interstitiel discontinu (11) étant ainsi constitué entre la peau métallique (4, 4') et la coquille (2, 2') correspondante.

6. Répartiteur selon l'une quelconque des revendications 1 à 5, **caractérisé en ce qu'**il comprend au moins un élément d'entretoisement (12) s'étendant entre deux formations (8) localisées sur des portions de bords (3, 3') opposées en les reliant entre elles et solidarisé au niveau de ces dernières par les moyens de fixation (7) de la feuille métallique préformée rapportée (4, 4'), ledit élément d'entretoisement (12) étant éventuellement pré-solidarisé avec la feuille métallique préformée (4, 4') concernée.

7. Répartiteur selon l'une quelconque des revendications 1 à 6, **caractérisé en ce que** l'une au moins des coquilles (2, 2') comprend une ou des ouvertures (13) dans sa paroi (5), le cas échéant prolongées par des embouts, tels que des tubulures, la ou chaque feuille métallique préformée rapportée (4, 4') dans cette coquille (2, 2') comportant des ouvertures (14) coïncidentes avec celles de ladite paroi (5), avantageusement avec des déformations locales de ladite feuille (4, 4') s'insérant partiellement dans lesdites ouvertures (13) de la paroi (5) de ladite coquille (2, 2').

8. Répartiteur selon l'une quelconque des revendications 1 à 7, **caractérisé en ce que** chaque coquille (2, 2') comporte au moins une feuille métallique (4, 4') préformée rapportée, préférentiellement au moins deux feuilles (4 et 4') se chevauchant mutuellement en partie.

9. Répartiteur selon l'une quelconque des revendications 1 à 7, **caractérisé en ce qu'**il comprend deux coquilles (2 et 2') dont chacune comporte au moins une feuille métallique préformée rapportée (4, 4'), ces feuilles métalliques préformées (4, 4'), en forme de coques ou de parties de coques 15', 15", constituant ensemble un corps creux (15) qui délimite sensiblement le volume du plénum et qui est monté dans le corps creux du répartiteur (1) en le chemisant intérieurement.

10. Répartiteur selon la revendication 4 et la revendication 9, **caractérisé en ce que** les formations de matière (8) comprenant les sites d'ancrage (6) des deux coquilles (2 et 2') formant le corps du répartiteur (1) sont coïncidentes entre elles, et **en ce que** les portions de cordon de soudure enveloppantes (10') au niveau des formations (8) des deux coquilles (2 et 2') délimitent par coopération mutuelle deux à deux des cavités de logement (16) pour les parties apparentes des moyens de fixation (7), par exemple des têtes de vis.

11. Répartiteur selon l'une quelconque des revendications 1 à 10, **caractérisé en ce que** les formations (8) consistent en des surépaisseurs de matière externes, additionnelles par rapport à l'épaisseur de matière courante de la paroi (5).

12. Répartiteur selon l'une quelconque des revendications 1 à 11, **caractérisé en ce que** chaque feuille métallique préformée rapportée (4, 4') consiste en une feuille métallique emboutie, présentant des pattes latérales de solidarisation (9) d'un seul tenant et, le cas échéant, des ajours (14) découpés, ladite feuille (4, 4') consistant en de l'aluminium ou de l'acier inoxydable.

13. Véhicule automobile à moteur à combustion interne, **caractérisé en ce qu'**il comprend au moins un répartiteur d'admission (1) selon l'une quelconque des revendications 1 à 12.

## Patentansprüche

1. Ansaugverteiler (1) aus thermoplastischem Material, der aus mindestens zwei jeweils einstückigen Teilen in Form von Schalen (2, 2') gebildet ist, wobei die Schalen (2, 2') an jeweiligen Umfangsrändern (3, 3') starr miteinander verbunden sind und zusammen einen Verteilerkörper (1') bilden, der ein hohles Innenvolumen (1") begrenzt, wobei mindestens eine der Muscheln oder Schalen (2, 2') eine angebrachte Folie (4, 4') aus einem Metallmaterial aufweist, die die Innenseite (5') der Wand (5) der bzw. jeder betreffenden Schale (2, 2') zumindest teilweise bedeckt und vorgeformt ist, um sich nach Art einer Haut zumindest lokal im Wesentlichen an die Form der Wand (5) dieser Schale anzupassen, wobei die bzw. jede Metallfolie (4, 4') mechanisch und starr mit der betreffenden Schale (2, 2') verbunden ist und einen inneren Wärmeschutz der Wand (5) bildet,
wobei der Verteiler (1) **dadurch gekennzeichnet ist, dass** die bzw. jede Schale (2, 2') Verankerungsstellen (6) für angebrachte Befestigungsmittel (7) aufweist, die dazu bestimmt sind, die bzw. jede Metallfolie (4, 4') direkt mit dieser Schale (2, 2') fest zu verbinden, und die jeweils aus einer Schraube bestehen,
dass sich die Verankerungsstellen (6) in Ausformungen (8) aus thermoplastischem Material befinden, die einstückig mit der Wand (5) der Schale (2, 2') ausgeführt sind, sich im Bereich des Umfangsrandes (3, 3') befinden und sich von der Wand (5) entgegengesetzt zur Innenseite (5'), die an der Begrenzung des Innenvolumens (1") beteiligt ist, nach außen erstrecken, und
dass die bzw. jede vorgeformte Metallfolie (4, 4') seitliche Laschen (9) aufweist, die sich nach außen erstrecken und für eine Positionierung angeordnet und konfiguriert sind, die mit den Ausformungen (8) der sie aufnehmenden Schale (2, 2') übereinstimmt, wobei jede Lasche (9) eine Öse (9') für den Durchgang des entsprechenden Befestigungsmittels (7) aufweist,
das mit der sacklochförmigen Verankerungsstelle (6) der entsprechenden Ausformung (8) übereinstimmt.

2. Verteiler nach Anspruch 1, **dadurch gekennzeichnet, dass** jedes Befestigungsmittel (7) aus einer selbstformenden oder selbstbohrenden Schraube besteht und dass jede Verankerungsstelle (6) aus einem Sackloch besteht, das in einer Materialausformung (8) vom Typ einer lokalen Überdicke oder Erhebung der Wand (5) der betreffenden Schale (2, 2') ausgebildet ist, die im Wesentlichen mit dem entsprechenden Umfangsrand (3, 3') bündig ist und sich von diesem seitlich nach außen erstreckt.

3. Verteiler nach Anspruch 1 oder 2, **dadurch gekennzeichnet, dass** die bzw. jede vorgeformte Metallfolie (4, 4') seitliche Laschen (9) aufweist, die mit der Folie einstückig sind.

4. Verteiler nach einem der Ansprüche 1 bis 3, **dadurch gekennzeichnet, dass** der Umfangsrand (3, 3') jeder Schale (2, 2') eine durchgehende Schweißnaht (10) aufweist, die sich im Bereich der Ausformungen (8), die die Verankerungsstellen (6) aufnehmen, um die Stellen (6) herum erstreckt, indem sie diese außen umrunden und umhüllende Nahtabschnitte (10') bilden.

5. Verteiler nach einem der Ansprüche 1 bis 4, **dadurch gekennzeichnet, dass** die bzw. jede vorgeformte Metallfolie (4, 4') Reliefs, beispielsweise lokale Verformungen der Folie, aufweist, die auf der Seite der Folie hervorstehen, die mit der Innenseite (5') der Wand (5) der betreffenden Schale (2, 2') in Kontakt kommt, wobei die Reliefs Auflagepunkte bilden, wobei die Innenseite (5') der Wand (5) der Schale (2, 2') gegebenenfalls materialeinheitliche Gegenreliefs aufweist, wodurch ein diskontinuierlicher Zwischenraum (11) zwischen der Metallfolie (4, 4') und der entsprechenden Schale (2, 2') gebildet wird.

6. Verteiler nach einem der Ansprüche 1 bis 5, **dadurch gekennzeichnet, dass** er mindestens ein Abstandhalterelement (12) aufweist, das sich zwischen zwei Ausformungen (8) erstreckt, die sich an gegenüberliegenden Randabschnitten (3, 3') befinden, indem es sie miteinander verbindet, und das im Bereich derselben durch Befestigungsmittel (7) der angebrachten vorgeformten Metallfolie (4, 4') fest verbunden ist, wobei das Abstandhalterelement (12) gegebenenfalls mit der betreffenden vorgeformten Metallfolie (4, 4') vorverbunden ist.

7. Verteiler nach einem der Ansprüche 1 bis 6, **dadurch gekennzeichnet, dass** mindestens eine der Schalen (2, 2') eine oder mehrere Öffnungen (13) in ihrer Wand (5) umfasst, die gegebenenfalls durch Endstücke, wie beispielsweise Stutzen, verlängert sind, wobei die bzw. jede angebrachte vorgeformte Metallfolie (4, 4') in dieser Schale (2, 2') Öffnungen (14) aufweist, die mit denen der Wand (5) übereinstimmen, vorteilhafterweise mit lokalen Verformungen der Folie (4, 4'), die sich teilweise in die Öffnungen (13) der Wand (5) der Schale (2, 2') einfügen.

8. Verteiler nach einem der Ansprüche 1 bis 7, **dadurch gekennzeichnet, dass** jede Schale (2, 2') mindestens eine angebrachte vorgeformte Metallfolie (4, 4') aufweist, wobei sich vorzugsweise mindestens zwei Folien (4 und 4') teilweise gegenseitig überlappen.

9. Verteiler nach einem der Ansprüche 1 bis 7, **dadurch gekennzeichnet, dass** er zwei Schalen (2 und 2') umfasst, von denen jede mindestens eine angebrachte vorgeformte Metallfolie (4, 4') aufweist, wobei die vorgeformten Metallfolien (4, 4') in Form von Schalen oder Teilen von Schalen (15', 15") zusammen einen Hohlkörper (15) bilden, der im Wesentlichen das Volumen des Plenums begrenzt und der im Hohlkörper des Verteilers (1) montiert ist und ihn innen auskleidet.

10. Verteiler nach Anspruch 4 und Anspruch 9, **dadurch gekennzeichnet, dass** die Materialausformungen (8), die die Verankerungsstellen (6) der beiden Schalen (2 und 2') umfassen, die den Körper des Verteilers (1) ausbilden, übereinstimmen und dass die umhüllenden Schweißnahtabschnitte (10') an den Ausformungen (8) der beiden Schalen (2 und 2') durch gegenseitiges Zusammenwirken paarweise Aufnahmehohlräume (16) für die sichtbaren Teile der Befestigungsmittel (7), beispielsweise Schraubenköpfe, begrenzen.

11. Verteiler nach einem der Ansprüche 1 bis 10, **dadurch gekennzeichnet, dass** die Ausformungen (8) aus zusätzlichen äußeren Materialüberdicken in Bezug auf die aktuelle Materialdicke der Wand (5) bestehen.

12. Verteiler nach einem der Ansprüche 1 bis 11, **dadurch gekennzeichnet, dass** jede angebrachte vorgeformte Metallfolie (4, 4') aus einer tiefgezogenen Metallfolie besteht, die einstückige seitliche Verbindungslaschen (9) und gegebenenfalls ausgeschnittene Durchbrüche (14) aufweist, wobei die Folie (4, 4') aus Aluminium oder rostfreiem Stahl besteht.

13. Kraftfahrzeug mit Brennkraftmaschine, **dadurch gekennzeichnet, dass** es mindestens einen Ansaugverteiler (1) nach einem der Ansprüche 1 bis 12 umfasst.

## Claims

1. Intake manifold (1) made of thermoplastic material constituted by at least two parts that are each in one piece and in the shape of shells (2, 2'), these shells (2, 2') being joined rigidly to each other at respective circumferential peripheral edges (3, 3') and together constituting a manifold body (1') delimiting an interior hollow volume (1"), at least one of said casings or shells (2, 2') having an attached sheet (4, 4') made of a metallic material, at least partially covering the internal face (5') of the wall (5) of the or each shell (2, 2') in question and preformed so as to substantially match, at least locally, the shape of the wall (5) of this shell in the manner of a skin, said or each metal sheet (4, 4') being secured mechanically and rigidly to the shell (2, 2') in question and forming an interior thermal protection for the wall (5),
which manifold (1) is **characterized in that** the or each shell (2, 2') has anchoring sites (6) for attached fastening means (7), which are intended to directly secure the or each metal sheet (4, 4') to this shell (2, 2') and each consist of a screw,
**in that** the anchoring sites (6) are located in formations (8) of thermoplastic material that are made in one piece with the wall (5) of said shell (2, 2'), are situated at the circumferential edge (3, 3') and extend towards the outside from said wall (5), away from its internal face (5') that participates in the delimitation of the interior volume (1"), and
**in that** the or each preformed metal sheet (4, 4') has lateral tabs (9) that extend towards the outside and are arranged and configured for a positioning coincident with the formations (8) of the shell (2, 2') receiving this sheet, each tab (9) having an eyelet (9') for the passage of the corresponding fastening means (7), which is coincident with the anchoring site in the form of a blind hole (6) of the corresponding formation (8).

2. Manifold according to Claim 1, **characterized in that** each fastening means (7) consists of a thread-forming or self-drilling screw, and **in that** each anchoring site (6) consists of a blind hole provided in a formation of material (8) of the overthickness or protrusion type located in the wall (5) of the shell (2, 2') in question, substantially level with the corresponding circumferential edge (3, 3') and extending laterally towards the outside from the latter.

3. Manifold according to Claim 1 or 2, **characterized in that** the or each preformed metal sheet (4, 4') has the lateral tabs (9) in one piece with said sheet.

4. Manifold according to any one of Claims 1 to 3, **characterized in that** the circumferential edge (3, 3') of each shell (2, 2') has a continuous weld bead (10) that, at the formations (8) housing the anchoring sites (6), extends around said sites (6) by passing around them externally and forming enveloping bead portions (10').

5. Manifold according to any one of Claims 1 to 4, **characterized in that** the or each preformed metal sheet (4, 4') has reliefs, for example local deformations of said sheet, which protrude on the face of the sheet that comes into contact with the internal face (5') of the wall (5) of the shell (2, 2') in question, these reliefs constituting bearing points, said internal face (5') of the wall (5) of the shell (2, 2') having, if appropriate, counter-reliefs formed integrally, a discontinuous interstitial space (11) thus being constituted between the metal skin (4, 4') and the corresponding shell (2, 21) .

6. Manifold according to any one of Claims 1 to 5, **characterized in that** it comprises at least one spacing element (12) extending between two formations (8) located on opposite portions of the edges (3, 3') by connecting them to each other and secured at the latter by the fastening means (7) of the attached preformed metal sheet (4, 4'), said spacing element (12) optionally being presecured to the preformed metal sheet (4, 4') in question.

7. Manifold according to any one of Claims 1 to 6, **characterized in that** at least one of the shells (2, 2') comprises one or more openings (13) in its wall (5), if appropriate extended by end pieces, such as tubes, the or each attached preformed metal sheet (4, 4') in this shell (2, 2') having openings (14) coincident with those of said wall (5), advantageously with local deformations of said sheet (4, 4') being inserted partially into said openings (13) of the wall (5) of said shell (2, 2').

8. Manifold according to any one of Claims 1 to 7, **characterized in that** each shell (2, 2') has at least one attached preformed metal sheet (4, 4'), preferentially at least two sheets (4 and 4') that overlap mutually in part.

9. Manifold according to any one of Claims 1 to 7, **characterized in that** it comprises two shells (2 and 2'), each of which has at least one attached preformed metal sheet (4, 4'), these preformed metal sheets (4, 4'), which are in the form of casings or parts of casings 15', 15", together constituting a hollow body (15) that substantially delimits the volume of the plenum and is mounted in the hollow body of the manifold (1) by lining it internally.

10. Manifold according to Claim 4 and Claim 9, **characterized in that** the formations of material (8) comprising the anchoring sites (6) of the two shells (2 and 2') forming the body of the manifold (1) are coincident with each other, and **in that** the enveloping weld bead portions (10') at the formations (8) of the two shells (2 and 2') delimit, by mutual cooperation in pairs, housing cavities (16) for the visible parts of the fastening means (7), for example screw heads.

11. Manifold according to any one of Claims 1 to 10, **characterized in that** the formations (8) consist of external overthicknesses of material, which are additional with respect to the main thickness of material of the wall (5).

12. Manifold according to any one of Claims 1 to 11, **characterized in that** each attached preformed metal sheet (4, 4') consists of a stamped metal sheet, having lateral securing tabs (9) in one piece and, if appropriate, cutout perforations (14), said sheet (4, 4') consisting of aluminium or stainless steel.

13. Motor vehicle with an internal combustion engine, **characterized in that** it comprises at least one intake manifold (1) according to any one of Claims 1 to 12.
